# FASCICULE DE BREVET EUROPEEN

(11) **EP 2 205 386 B1**
(45) Date de publication et mention de la délivrance du brevet: **15.05.2013**
(21) Numéro de dépôt: 08761963.1
(22) Date de dépôt: 22.01.2008
(51) Int. Cl.: B23D 17/08, B23D 23/00

(54) **OUTIL DE COUPE POUR SECTIONNER DES PROFILÉS OUVERTS**
SCHNEIDWERKZEUG ZUM TRENNEN VON OFFENEN PROFILEN
CUTTING TOOL FOR SEVERING OPEN PROFILES

(30) Priorité: 29.10.2007 WO PCT/FR2007/052274; 07.01.2008 WO PCT/FR2008/050022
(43) Date de publication de la demande: 14.07.2010
(73) Titulaire: Etablissements Pierre Grehal et Cie SA, 95350 Saint-Brice-Sous-Foret (FR)
(72) Inventeur: MARCON, Lionel, F-95330 Domont (FR)
(74) Mandataire: Thinat, Michel
(86) Numéro de dépôt international: PCT/FR2008/050096
(87) Numéro de publication internationale: WO 2009/056714

(56) Documents cités:
- DE-A1- 3 107 378
- FR-A- 2 778 588
- US-A- 4 218 946
- US-A- 5 010 795
- US-A1- 2001 023 610
- US-B1- 6 412 382

## Description

L'invention concerne un outil de coupe pour sectionner des profilés à section transversale ouverte tels que, par exemple, des rails en U pour le montage de cloisons ou de faux plafonds.

Pour la découpe de tels profilés, on utilise traditionnellement une scie, un disque ou une cisaille. Cependant, quel que soit le type d'outil choisi, la découpe déforme le profilé, que ce soit en raison d'une faible rigidité du matériau ou en raison de la forme complexe du profilé et l'impossibilité qui en découle d'appliquer l'outil sur toutes les parties du profilé sous le meilleur angle. En même temps, la découpe avec certains de ces outils traditionnels produit des copeaux dangereux en raison de la longueur de leurs bords coupants.

Le document US 5,010,795 montre un outil de coupe pour sectionner des profilés à section transversale ouverte, l'outil comprenant un socle, un support attaché au socle et une lame avec deux extrémités opposées, la lame étant montée sur le support de façon à pouvoir être déplacée dans un plan de coupe entre une position ouverte pour recevoir, entre le support et la lame, un profilé qui doit être sectionné, et une position fermée à la fin d'une découpe, le support comprenant une matrice destinée à être coiffée par le profilé à sectionner et pourvue d'une fente destinée à recevoir la lame au cours d'une découpe, la lame étant montée pivotante autour d'un axe transversal au plan de coupe de la lame, et comportant un poinçon située entre les deux extrémités opposées, et deux tranchants plats s'étendant à partir de du poinçon respectivement vers l'une ou vers l'autre des deux extrémités, le tranchant plat s'étendant vers l'axe autour duquel la lame pivote, étant pourvu, partant du poinçon, d'abord d'un court tronçon concave.

Le but de l'invention est de proposer un outil de coupe permettant de découper des profilés sans les déformer ni former des copeaux longs.

Le but de l'invention est atteint avec un outil de coupe suivant la revendication 1.

Selon l'invention, le support comprend une matrice destinée à être coiffée par le profilé à sectionner et pourvue d'une fente destinée à recevoir la lame au cours d'une découpe, et la lame comporte un poinçon situé entre ses deux extrémités opposées, et deux tranchants plats s'étendant à partir du poinçon respectivement vers l'une et vers l'autre des deux extrémités.

L'outil de coupe selon l'invention est donc un outil à effet de cisaillement suivant deux plans de sectionnements parallèles traversant un axe longitudinal du profilé à sectionner. En raison de la faible distance entre les deux plans de sectionnement et puisque cela permet de simplifier la description de l'invention sans que cela ne nuise à son exactitude, la présente description se réfère par la suite à un plan unique de sectionnement, également appelé plan de coupe. Le cisaillement est effectué entre une matrice pourvue d'une fente et formant ainsi deux lames fixes montées sur le support, et une lame mobile ayant deux tranchants plats, ayant donc deux bords coupants chacun, et qui est destinée à s'engager entre les deux lames fixes de la matrice. La lame est montée pivotante sur le support ou - selon un mode de réalisation alternatif non décrit en détail - montée coulissante entre deux montants du support.

La matrice présente une forme adaptée à la section transversale des profilés à sectionner, afin qu'au moins la plus grande partie des différentes ailes d'un profilé posé sur la matrice, de préférence même toutes les ailes du profilé, puissent prendre appui sur la matrice et soient ainsi exposés le moins possible au risque d'une déformation. Dans certains cas, selon la complexité de la forme du profilé, l'appui de l'une ou l'autre des ailes d'un profilé peut être exercé en plus sur le support, comme cela sera décrit plus loin en référence au dessins.

Lorsque l'outil selon l'invention doit servir à sectionner des profilés de différentes formes et/ou différentes dimensions, la matrice est un élément amovible pouvant être remplacée par une matrice d'une autre forme ou ayant d'autres dimensions, ou encore, la matrice comprend plusieurs têtes dont chacune est adaptée à un profilé spécifique, comme cela sera expliqué en davantage de détails, plus loin dans la description. L'outil selon l'invention n'est d'ailleurs pas limité à la découpe de profilés en U simple. Il peut au contraire être adapté aussi à des profilés n'ayant pas de base plane ou occupant une partie de la matrice seulement, comme cela sera également décrit plus loin en référence aux dessins. Notons accessoirement que l'utilisation de matrices amovibles contribue à une durée d'utilisation plus longue de l'outil du fait de pouvoir remplacer facilement une matrice usée.

En ce qui concerne la lame de l'outil selon l'invention et plus particulièrement les deux tranchants de celle-ci, il convient de préciser que, dans le contexte de la présente invention, le terme « plat » caractérise un tranchant ayant une certaine largeur, par opposition à un tranchant n'ayant qu'un filet tel la lame d'un couteau. De plus, dans le cadre de la présente invention, chacun des tranchants s'étend perpendiculairement par rapport au plan de sectionnement de l'outil. La forme particulière de la lame et l'effet qu'elle produit selon les dispositions de l'invention seront décrits plus loin en référence aux dessins.

L'outil de l'invention peut présenter par ailleurs, selon différents modes et variantes de réalisation possibles, l'une au moins des caractéristiques supplémentaires ci-après, considérées isolément ou selon toute combinaison techniquement possible :
- la matrice comporte au moins deux têtes de formes différentes, chacune des formes correspondant à la section transversale de l'un quelconque des profilés à sectionner ;
- la matrice comporte une tête dont seulement une partie de sa forme correspond à la section transversale de l'un quelconque des profilés à sectionner ;
- la matrice est formée par deux flasques disposées parallèlement au plan de coupe et espacées l'un de l'autre, formant ainsi entre eux une fente dans laquelle la lame s'engage lors d'une découpe ;
- la matrice est montée tournante autour d'un axe transversal par rapport au plan de coupe ;
- la matrice comprend deux flasques disposés parallèlement au plan de coupe de la lame, les flasques étant espacés l'un de l'autre en position de coupe pour former entre eux une fente dans laquelle la lame s'engage lors d'une découpe, et les flasques étant rapprochés l'un de l'autre lors d'un changement de matrice ou d'un changement de position de la matrice ;
- la lame est munie d'un bras monté fixe ou escamotable ;
- la lame est pourvue d'un doigt éjecteur ;
- le socle comporte un pied solidaire du socle ou monté escamotable.

D'autres caractéristiques et avantages de la présente invention ressortiront de la description ci-après d'un mode de réalisation de l'outil de coupe selon l'invention. La description est faite en référence aux dessins annexés dans lesquels :
- la figure 1 représente, en élévation et en position ouverte, un outil de coupe selon un mode de réalisation préféré de l'invention avec une matrice en une première position pour un premier type de profilés à sectionner ;
- la figure 2 représente l'outil de la figure 1 avec la matrice en une deuxième position pour un deuxième type de profilés à sectionner ;
- la figure 3 représente, en une vue détaillée en perspective, l'outil de la figure 1 avec la matrice en une troisième position pour un troisième type de profilés à sectionner, la matrice étant représentée en position de changement de position de matrice ;
- la figure 4 représente, en une vue détaillée en perspective, l'outil de la figure 3 avec la matrice en position de coupe ;
- la figure 5 représente un des flasques de la matrice représentée avec l'outil sur les figures 1 à 4 ;
- la figure 6 représente, en une vue en perspective, l'outil de coupe de la figure 1 avec un profilé à sectionner en position pour être sectionné ;
- la figure 7 représente l'outil et le profilé de la figure 6 en une autre perspective et avec la lame en appui sur le profilé pour entamer une découpe ;
- la figure 8 représente une première lame pour un outil selon l'invention ;
- la figure 9 représente une seconde lame pour un outil selon l'invention ;
- les figures 10A à 10H représentent, de manière schématique, la lame de la figure 2 en cours de cisaillement d'un profilé en U à différents moments de la découpe ;
- la figure 11 représente la lame de l'outil de la figure 1 en une position partiellement rouverte et tenant un profilé non encore entièrement découpée ;
- la figure 12 représente une troisième lame pour un outil selon l'invention ;
- la figure 13 représente un outil selon l'invention avec une règle pour faciliter la découpe d'un profilé à une longueur prédéterminée ; et
- la figure 14 représente l'outil de la figure 13 avec une quatrième lame.

L'outil de coupe selon l'invention est décrit ci-après à l'aide d'un mode de réalisation préféré de l'invention, à savoir avec une lame pivotante et avec une matrice à quatre têtes pour quatre types de profilés différents. Il va sans dire que cet exemple de réalisation a été choisi arbitrairement et qu'il n'a aucun caractère limitatif pour l'invention.

De plus, l'outil selon l'invention est présenté ci-après comme étant conçu plus particulièrement pour la découpe de profilés métalliques, où les copeaux se laissent plier - comme expliqué plus loin - et restent ensuite pliés. Toutefois, l'outil selon l'invention peut également être utilisé pour la découpe de profilés en plastique, où les copeaux se laissent plier de manière analogue, mais ne restent généralement pas pliés.

Enfin, l'outil de coupe selon l'invention est représenté dans les dessins et décrit ci-après dans une de plusieurs positions d'utilisation possible, à savoir posé sur un sol horizontal. Aussi, les indications de direction ou d'orientation « horizontal » et « vertical » se réfèrent à cette position d'utilisation arbitrairement choisie pour simplifier la description de l'invention, mais n'ont pour autant aucun caractère limitatif.

Comme la figure 1 le montre, un outil de coupe selon l'invention pour sectionner des profilés comprend un socle 1 en forme de T et une lame 2 montée pivotante sur un support 3 attaché au socle 1, par exemple moyennant deux boulons 4, 5. La lame 2 pivote autour d'un axe 6 traversant le support 3. Cette disposition permet de déplacer la lame 2 entre une position ouverte pour recevoir, entre la lame 2 et le support 3, un profilé P (voir figure 6) qui doit être sectionnée, et une position fermée à la fin d'une découpe. La lame 2 est représentée en position ouverte par exemple sur la figure 1, en position presque fermée sur la figure 7 et en position fermée sur la figure 10H. Le déplacement de la lame 2 s'effectue le long d'un plan de coupe vertical constituant en même temps un plan de symétrie pour le support 3 et pour une matrice 7 destinée à produire ensemble avec la lame 2, lors de la découpe d'un profilé P, l'effet de cisaillement.

Comme les figures 2 à 6 le représentent plus particulièrement, le support 3 est formé par deux plaques ou flasques 31, 32. Chacun des flasques 31, 32 comporte une découpe rectangulaire 33 dans laquelle est logée la matrice 7. Les deux flasques 31, 32 sont disposés parallèlement entre eux et espacés l'un de l'autre pour recevoir entre eux la lame 2 lors d'une découpe ou lorsque l'outil est mis en position fermée, par exemple pour être rangé ou pour être transporté. La lame 2 est montée proche d'un bord 35 de deux bords verticaux extérieurs 34, 35 du support 3 et de façon à pouvoir pivoter vers l'autre bord vertical 34 du support 3, l'axe de pivotement étant formé par un boulon 6 traversant le support 3 transversalement par rapport au plan de coupe. Pour centrer la lame 2 et faciliter ainsi son engagement entre les deux flasques 31, 32 du support 3 du côté du bord 34, les deux flasques 31, 32 comportent des coins 36, 37 en évasement.

De manière analogue aux dispositions du support 3, la matrice 7 est formée par deux flasques 71, 72 disposés parallèlement l'un à l'autre et espacés l'un de l'autre de manière à former une fente 73 dans laquelle la lame 2 s'engage lors d'une découpe.

Comme cela est visible sur les dessins, par exemple sur la figure 4, les deux flasques 71, 72 ont la même hauteur et présentent ainsi un plan d'appui horizontal, comme cela semble être évident lorsque l'on doit poser le profilé horizontalement sur la matrice pour le sectionner suivant sa section transversale, donc verticalement. Il s'en suit que, lorsque l'on doit sectionner des profilés suivant un plan de coupe oblique, on utilise avantageusement une matrice dont les deux flasques ont des hauteurs différentes et forment ainsi un plan d'appui incliné.

Alors qu'il est concevable, selon la présente invention, que chacun des deux flasques de la matrice soit solidaire d'une plaque correspondante 31 ou 32 du support 3, ou y soit attachée de manière amovible, l'outil selon le mode de réalisation représenté dans les dessins comprend une matrice 7 pourvue de plusieurs têtes et qui est montée tournante autour d'un axe 8 traversant le support 3. Plus particulièrement, la matrice 7 est représentée avec quatre têtes 7A à 7D disposées en croix (voir figure 5). Toutefois, sans sortir du principe de la présente invention, la matrice peut tout aussi bien être pourvue d'un autre nombre de têtes, par exemple de deux ou de trois têtes.

Chacun des deux flasques 71, 72 a la forme d'une croix présentant quatre têtes 7A à 7D de formes et/ou de dimensions différentes correspondant à quatre ou même cinq types différents de profilés à sectionner. Les deux flasques 71, 72 sont montés tournants autour d'un axe 8 traversant deux brides 38 disposées en saillie et solidaires respectivement de l'un et de l'autre des deux flasques 31, 32 du support 3. Les deux brides 38 peuvent être des pièces rapportées et fixées sur le support 3 par soudage ou être obtenues par emboutissage des flasques 31, 32 du support 3.

Les deux flasques 71, 72 de la matrice 7 sont montés entre les deux brides 38 de manière à pouvoir être mis en deux positions différentes. Dans la première position, les deux flasques 71, 72 sont espacés l'un de l'autre, ils sont alors en position de coupe. Dans cette position, chacun des deux flasques 71, 72 est engagé dans la découpe 33 du flasque correspondant 31 ou 32 du support 3 et est aligné avec celui-ci. De cette manière, les deux flasques de la matrice sont en même temps empêchés de changer de position. Dans la seconde position, les deux flasques 71, 72 de la matrice 7 sont rapprochés l'un de l'autre afin de pouvoir tourner la matrice 7 vers une autre position, c'est-à-dire lorsqu'une autre des quatre têtes doit être placée en position de coupe.

Afin de pouvoir écarter les deux flasques rapidement, lorsque la tête appropriée est mise en position, et afin de pouvoir rapprocher les deux flasques aussi vite lorsqu'il s'agit de mettre une autre tête en position, les deux flasques sont avantageusement, mais non exclusivement, montés sur une broche 8 traversant aussi bien les deux flasques 31, 32 du support 3 que les deux flasques 71, 72 de la matrice 7 et un ressort hélicoïdal 74 disposé entre les deux flasques 71, 72 de la matrice 7. Sur une de ses deux extrémités opposées, la broche 8 est pourvue d'un filetage pour recevoir un écrou moyennant lequel il est possible de régler la longueur effective de la broche. Sur l'autre de ses deux extrémités, la broche est pourvue d'un levier à came 81 moyennant lequel les deux flasques 71, 72 sont rapprochés l'un à l'autre à l'encontre de la contrainte élastique du ressort hélicoïdal 74. Sur une partie centrale de sa longueur, où elle est en contact avec les flasques 71, 72 de la matrice 7, mais avantageusement en dehors des deux parties extrêmes où la broche 8 tourne dans les flasques 31, 32 du support 3, et bien sûr à l'exception de la partie filetée, la broche présente une section transversale hexagonale 82 dont les dimensions correspondent à celles d'un orifice central de chacun des flasques 71, 72 de la matrice 7 destiné à être traversé par la broche 8. Il va sans dire que, selon des variantes de réalisation selon l'invention, la broche 8 et les orifices centraux des flasques 71, 72 peuvent avoir d'autres formes de section transversale, par exemple rectangulaire, notamment carrée, ou triangulaire. En effet, quelle que soit la forme précise polygonale de la section transversale de la broche 8 et des orifices, c'est grâce à elle que la broche et les deux flasques 71, 72 de la matrice 7 sont solidaires en rotation.

Grâce à cette disposition de l'invention, lorsque le levier de la broche 8 est fait basculer dans une première direction, il n'appuie pas sur le flasque sur lequel il repose. En conséquence, le ressort hélicoïdal produit son effet en écartant les deux flasques. Les deux flasques 71, 72 sont alors situés dans les deux découpes 33 des flasques 31, 32 du support 3 et chacun des deux flasques de la matrice est aligné sur le flasque correspondant du support 3 et les deux flasques 71, 72 forment entre eux la fente 73.

En contrepartie, lorsque le levier de la broche 8 est fait basculer vers une seconde direction, opposée à la première, la came du levier appuie sur le flasque et, en comprimant le ressort hélicoïdal, rapproche les deux flasques 71, 72 de la matrice 7. Lorsque l'écrou est bien réglé, les deux flasques 71, 72 viennent alors en contact l'un avec l'autre et, surtout, sortent des découpes 33 des deux flasques 31, 32 du support 3. Dans cette position, la matrice 7 peut être tournée jusqu'à ce qu'une autre tête est devant les découpes 33 des flasques 31, 32 du support 3. Cette position atteinte, le levier de la broche 8 est fait basculer vers la première direction et la matrice 7 se trouve à nouveau en position de travail ou de coupe.

Sur les figures 1 à 4, trois des quatre têtes de la matrice 7 sont représentées de la manière suivante:
- la figure 1 représente l'outil selon l'invention avec la matrice 7 en une première position de travail ou de coupe, mettant en position de coupe une première tête 7A pour le sectionnement d'un profilé simple en U ;
- la figure 2 représente l'outil selon l'invention avec la matrice 7 en une deuxième position de travail ou de coupe, mettant en position de coupe une deuxième tête 7B pour le sectionnement d'un profilé en U tel que celui visible sur la figure 5 et qui comporte, au bord libre de chacune des ailes du profilé, un retour parallèle à la base du profilé ;
- la figue 3 représente l'outil dans une situation où la matrice vient de changer vers une troisième position, mettant en position une troisième tête 7C pour le sectionnement d'un profilé ayant une largeur inférieure à celle de la tête 7C et dont la section transversale a une forme correspondant à celle de la partie gauche de la matrice (vue selon la représentation sur les dessins) ou pour le sectionnement d'un profilé ayant une forme plus complexe dont la section transversale a une forme correspondant à celle de la troisième tête, les deux flasques 71, 72 de la matrice 7 étant encore rapprochées l'une de l'autre ; et
- la figure 4 représente l'outil avec la matrice 7 dans la troisième position et en position de travail.

La figure 5 représente un flasque complet 71 ou 72 de la matrice 7 avec les quatre têtes 7A à 7D. La quatrième tête 7D est formée pour un profilé simple en U qui est plus large que le profilé pour lequel est faite la tête 7A et dont les ailes ne sont pas pourvues de retours.

Comme les figures 1 et 7 le montrent, la lame 2 est reliée à un bras 9 formant levier. Le bras est déporté par rapport à l'axe de pivotement 6 de la lame 2 pour plus de facilité d'utilisation de l'outil et notamment pour pouvoir engendrer un meilleur appui sur la lame pendant la découpe. A cet effet, la lame 2 comporte, comme cela est représenté en détails sur la figure 8, outre un corps de lame 21 pourvu de deux tranchants 24, 25 pour effectuer le sectionnement, une première pièce de liaison 22 reliant le bras 9 au corps de lame 21 et une seconde pièce de liaison 23 reliant le bras 9 à une appendice de fixation 26 servant au montage pivotant de la lame 2 sur le support 3. Les deux pièces de liaison 22, 23 se réunissent en une bride 27 pourvue de deux orifices 28 pour la fixation du bras 9 sur la lame 2. La lame 2 présente ainsi une longueur totale L entre deux extrémités opposées A, B qui dépasse nettement une longueur utile LL de la lame, déterminée par l'étendue radiale la plus grande des deux tranchants 24, 25 de la lame 2, et une hauteur totale H du même ordre de grandeur que la longueur L de la lame 2.

La figure 6 montre plus particulièrement que la lame 2 est montée sur le support 3 en introduisant l'appendice de fixation 26 entre deux excroissances 39A, 39B des deux plaques 31, 32 du support 3, les deux excroissances 39A, 39B ayant chacune une forme correspondant à celle de l'appendice 26 de la lame 2, et en faisant traverser l'appendice 26 et les deux excroissances 39A, 39B par un boulon 6 servant comme axe de pivotement de la lame 2.

La figure 6 suggère par ailleurs aussi une variante de réalisation selon laquelle le socle 1 peut être prolongé dans le plan de la coupe par un pied 12 comportant une partie transversale 13 afin de donner à l'outil de coupe une meilleure stabilité. Le pied 12 peut être réalisé avec une longueur fixe ou de manière escamotable, par exemple télescopique.

La figure 8 montre le corps de lame 21 comme étant réalisé en deux parties 21A, 21B selon une première variante de réalisation de la lame 2 selon l'invention. Rappelons toutefois que, selon le mode de réalisation de base représenté sur la figure 2, la lame 2 est réalisée en une seule pièce. Quelle que soit la version choisie, le corps de lame 21 comprend un poinçon 211 situé entre les deux extrémités opposées A, B de la lame 2 et à partir de laquelle les deux tranchants plats 24, 25 s'étendent respectivement vers l'extrémité A et vers l'extrémité B. Chacun des deux tranchants 24, 25 comporte, en évoluant vers l'extrémité correspondante A ou B de la lame 2, un tronçon convexe suivi d'un tronçon concave.

En effet, pour obtenir le résultat escompté de l'invention, c'est-à-dire pour obtenir un outil de coupe permettant de découper des profilés sans les déformer ni former des copeaux longs, le poinçon 211 de la lame 2 est disposé de manière à entrer en premier en contact avec le profilé P à sectionner (voir figure 6) et aussi de manière à entamer le sectionnement de celui-ci (voir figures 10A, 10B). Une fois le sectionnement entamé, chacun des deux tranchants 24, 25 sectionne le profilé dans la direction correspondante, soit le tranchant 24 en direction de l'extrémité A et le tranchant 25 en direction de l'extrémité B de la lame 2. Ceci est fait par deux tronçons convexes 213, 215 qui s'étendent, chacun dans sa direction, à partir du poinçon 211.

Dans l'exemple représenté dans les dessins, le tranchant 24 est pourvu, partant du poinçon 211, d'abord d'un court tronçon concave 212 avant que ne commence le tronçon convexe 213. Ceci est dû au fait que la lame 2 est formée pour être montée pivotante. En conséquence, le poinçon 211 est orienté suivant la tangente T au rayon de pivotement R passant par le centre 261 de l'appendice 26. Un début immédiat du tranchant 24 en forme convexe nuirait à l'efficacité de cisaillement du tranchant. Notons accessoirement que, si la lame 2 était formée pour être montée coulissant entre deux montants du support 3, donc pour fonctionner en translation, le poinçon 211 serait orienté suivant la direction de translation et les deux tranchants pourraient être symétriques l'un par rapport à l'autre et partir de la poinçon 211 en forme convexe sans que cela ne nuise au sectionnement du profilé.

Le choix d'une forme convexe pour les tronçons 213, 215 permet non seulement de sectionner le profilé P, mais permet surtout de pousser les deux copeaux C1, C2 qui se forment, vers la surface intérieure de l'aile correspondante du profilé (voir figures 10C, 10D). La forme convexe permet ensuite, dès que les deux tranchants 24, 25 ont atteint les ailes du profilé P, de pousser les deux copeaux C1, C2 vers l'extérieur du profilé et d'aplatir la première partie de chacun des copeaux sur la suite du copeaux correspondant qui se forme (voir figures 10E, 10F).

Lorsque les deux copeaux C1, C2 ont atteint, chacun indépendamment de l'autre, une longueur suffisante, ils butent contre un tronçon concave 214, 216 qui s'étend à la suite du tronçon convexe 213, 215 correspondant et par lequel les copeaux sont courbés ou enroulés, comme cela est représenté sur les figures 10G, 10H et 11.

La réalisation de lame 2 en deux parties, notamment avec une partie 21B comportant le tronçon concave 216, peut contribuer à faciliter la fabrication de la lame, par exemple lorsque les moyens de découpe disponibles pour découper la lame, ne se prêtent pas à obtenir une forme serrée du tranchant 25 comme celle représentée.

Lorsque la découpe du profilé P est terminée, les copeaux C1, C2 sont d'abord maintenus dans deux creux V1, V2 formés par les tronçons concaves 214, 216 qui forment chacun une boucle ayant une étendue correspondant à au moins un demi cercle ou une autre forme courbe comparable, avant d'en être évacués lorsque la lame 2 est pivotée vers sa position ouverte pour accueillir un autre profilé P à sectionner.

La figure 9 représente, en variante de la lame 2 selon la figure 8, une deuxième lame 102 qui, par opposition à la première lame 2, est une lame « pleine », c'est-à-dire son corps de lame 121 est relié directement à un bras 9, donc sans pièces de liaison. Par ailleurs, le corps de lame 121 est représenté comme étant réalisé en deux parties 121A, 121B selon une seconde variante de réalisation de la lame 102 selon l'invention. Toutefois, la lame 102 peut tout aussi bien être réalisée en une seule pièce. Quelle que soit la version choisie, le corps de lame 121 comprend un poinçon 211 situé entre les deux extrémités opposées A, B de la lame 102 et à partir duquel deux tranchants plats 124, 125 s'étendent respectivement vers l'extrémité A et vers l'extrémité B. Chacun des deux tranchants 124, 125 comporte, en évoluant vers l'extrémité correspondante A ou B de la lame 102, un tronçon convexe suivi d'un tronçon concave selon les mêmes dispositions et pour produire les mêmes effets que cela a été décrit pour la lame 2.

Notons que la réalisation de la lame de l'outil de l'invention selon la variante représentée sur la figure 9 apporte l'avantage particulier de pouvoir choisir deux matériaux différents pour la partie 121A et pour la partie 121B et de pouvoir donner ainsi plus de dureté à la partie 121B comprenant le poinçon 211 et les tronçons convexes des deux tranchants 124, 125, qu'à la partie 121A.

La figure 12 représente, en variante de la lame 102 selon la figure 9, et de manière analogue aussi en variante de la lame 2 selon la figure 8, une troisième lame 202 qui se distingue des deux premières par la présence d'un doigt éjecteur 29. La lame 202 est représentée montée dans l'outil, le flasque 32 du support 3 ayant été omis, et dans une position d'ouverture de l'outil pour mise en place d'un profilé à découper. La lame n'est donc pas dans la position d'ouverture maximale de l'outil.

Selon le mode de réalisation représenté, la lame 202 comporte un corps de lame 221 en deux parties 221A, 221B dont la partie 221B comporte le poinçon 211 et la première partie de chacun de deux tranchants 224, 225 de la lame. Les deux tranchants 224, 225 sont conformés pour sectionner le profilé, à partir d'un point d'impact du poinçon 211 sur le profilé, dans deux directions opposées. Chacun des deux tranchants est pourvu, éloigné du poinçon 211, d'un tronçon concave formant respectivement un creux V1 et un creux V2, dans lesquels creux les copeaux résultant de la découpe sont maintenus avant d'en être évacués lorsque la lame est pivotée vers sa position ouverte.

Cependant, il peut arriver que, pour quelle que raison que ce soit, le copeau maintenu dans le petit creux V1 en sort déjà lorsque la lame n'est pas encore suffisamment relevée pour que le copeau puisse tomber à côté de l'outil et qu'il reste coincé entre les deux flasques 31, 32 du support 3.

Dans une telle situation, le doigt éjecteur 29 qui est formé en une seule pièce avec le corps de la lame 21 et dont l'extrémité libre est avantageusement, mais non nécessairement, coudée approximativement en direction de la pointe 211, relève le copeau et l'éjecte de l'outil.

La figure 13 représente un outil selon l'invention qui ressemble dans la plupart de ses caractéristiques à l'outil selon la figure 12 et est représenté comme celui-ci en l'état partiellement démonté, mais en une vue en perspective. L'outil est équipé d'une règle 40 pour faciliter la découpe d'un profilé à une longueur prédéterminée. La règle 40 comprend une tige 41 montée coulissante dans un support 42 et, à une de ses deux extrémités opposées, une butée 43. La tige 41 est avantageusement, mais non nécessairement, graduée et a, également avantageusement mais non nécessairement, une section rectangulaire (carrée dans l'exemple représenté) ou ovale selon la forme du trou de passage pratiqué dans le support 42 et, le cas échéant, selon la conception précise de l'outil, dans les flasques 31, 32 du support 3 de l'outil. Cette disposition de l'invention assure que la butée 43 est toujours en position horizontale sans que les moyens de serrage dont le support 42 est pourvu pour pouvoir arrêter la tige en différentes positions correspondant à différentes longueurs de découpe d'un profilé, ne doivent développer une force de serrage telle que la tige puisse être efficacement empêchée de tourner et de laisser la butée en position de pendule.

La figure 14 représente un outil selon l'invention qui ressemble dans la plupart de ses caractéristiques à l'outil selon la figure 13, mais qui est équipé d'une quatrième lame 302. La lame 302 diffère des trois premières par l'absence d'un second creux V2, dans lequel les copeaux résultant de la découpe sont maintenus avant d'en être évacués lorsque la lame est pivotée vers sa position ouverte.

En effet, la lame 302 comporte un corps de lame 321 avec un poinçon 311 à partir duquel deux tranchants plats 324, 325 s'étendent respectivement vers l'une et vers l'autre des deux extrémités A, B de la lame (voir figure 8). Le premier tranchant 324 est essentiellement droit (après un départ concave comme sur le poinçon 211) et est suivi d'une partie de tranchant 326 d'abord concave puis convexe et aboutissant dans un doigt éjecteur 29 correspondant à celui de la lame 202 (voir figure 12). Le second tranchant 325 correspond au tranchant 225 de la lame 202 et forme un creux unique V2 dans lequel les copeaux résultant de la découpe sont maintenus avant d'en être évacués lorsque la lame est pivotée vers sa position ouverte.

Selon ce qui est indiqué par une ligne interrompue S, la lame 302 peut être réalisée soit en une seule partie, soit en deux parties. Dans le dernier cas, la partie 321B est réalisée avantageusement en un matériau plus dur que la partie 321A.

## Revendications

1. outil de coupe pour sectionner des profilés à section transversale ouverte, l'outil comprenant un socle (1), un support (3) attaché au socle (1) et une lame (2) avec deux extrémités opposées (A, B), la lame (2) étant montée sur le support (3) de façon à pouvoir être déplacée dans un plan de coupe entre une position ouverte pour recevoir, entre le support (3) et la lame (2), un profilé qui doit être sectionné, et une position fermée à la fin d'une découpe, le support (3) comprenant une matrice (7) destinée à être coiffée par le profilé à sectionner et pourvue d'une fente (73) destinée à recevoir la lame (2) au cours d'une découpe, la lame (2) étant montée pivotante autour d'un axe (6) transversal au plan de coupe de la lame (2), et comportant un poinçon (211) située entre les deux extrémités opposées (A, B), et deux tranchants plats (24, 25) s'étendant à partir de du poinçon (211) respectivement vers l'une (A) ou vers l'autre (B) des deux extrémités (A, B), le tranchant plat (24) s'étendant vers l'axe (6) autour duquel la lame (2) pivote, étant pourvu, partant du poinçon (211), d'abord d'un court tronçon concave (212) et puis d'un tronçon convexe (213), **caractérisé en ce que** l'autre tranchant plat (25) est pourvu, à partir du poinçon (211), d'un tronçon convexe (215), et **en ce que** chacun des tranchants plats (24, 25) est pourvu, à la suite du tronçon convexe respectif (213, 215), d'un tronçon concave (214, 216) courbant ou enroulant les copeaux résultant de la découpe.

2. Outil de coupe selon la revendication 1, **caractérisé en ce que** la matrice (7) est montée amovible sur le support (3).

3. Outil de coupe selon l'une quelconque des revendications 1 à 2, **caractérisé en ce que** la matrice (7) comporte au moins deux têtes (7A, 7B) de formes différentes, chacune des formes correspondant à la section transversale de l'un quelconque des profilés à sectionner.

4. Outil de coupe selon l'une quelconque des revendications 1 à 3, **caractérisé en ce que** la matrice (7) est formée par deux flasques (71, 72) disposés parallèlement au plan de coupe et espacés l'un de l'autre, formant ainsi entre eux (71, 72) une fente (73) dans laquelle la lame (2) s'engage lors d'une découpe.

5. Outil de coupe selon l'une quelconque des revendications 1 à 4, **caractérisé en ce que** la matrice (7) est montée tournante autour d'un axe (8) transversal par rapport au plan de coupe de la lame (2).

6. Outil de coupe selon la revendication 4 ou 5, **caractérisé en ce que** la matrice (7) comprend deux flasques (71, 72) disposées parallèlement au plan de coupe de la lame (2), les flasques (71, 72) étant espacés l'un de l'autre en position de coupe pour former une fente (73) permettant à la lame (2) de passer entre les deux flasques (71, 72) et les flasques (71, 72) étant rapprochés l'un de l'autre lors d'un changement de matrice ou d'un changement de position de la matrice (7).

7. Outil de coupe selon l'une quelconque des revendications 1 à 6, **caractérisé en ce que** la lame (2) est munie d'un bras (9).

8. Outil de coupe selon l'une quelconque des revendications 1 à 7, **caractérisé en ce que** la lame (202, 302) est pourvue d'un doigt éjecteur (29).

9. Outil de coupe selon l'une quelconque des revendications 1 à 8, **caractérisé en ce que** le socle (1) comporte un pied (12) escamotable.

10. Outil de coupe selon l'une quelconque des revendications 1 à 9, **caractérisé en ce que** l'outil est équipé d'une règle (40) pour faciliter la découpe d'un profilé à une longueur prédéterminée.

## Patentansprüche

1. Schneidwerkzeug zum Trennen von Profilen mit offenem Querschnitt, wobei das Werkzeug einen Sockel (1), einen am Sockel (1) befestigten Halter (3) und eine Klinge (2) mit zwei gegenüberliegenden Enden (A, B) umfasst, wobei die Klinge (2) derart auf dem Halter (3) montiert ist, dass sie in einer Schneidebene zwischen einer geöffneten Stellung zur Aufnahme zwischen dem Halter (3) und der Klinge (2) eines Profils, das getrennt werden muss, und einer geschlossenen Stellung am Ende eines Schneidens verlagerbar ist, wobei der Halter (3) eine Matrize (7) umfasst, die dazu bestimmt ist, von dem zu trennenden Profil bedeckt zu sein und mit einem Schlitz (73) ausgestattet ist, der dazu bestimmt ist, während eines Schneidens die Klinge (2) aufzunehmen, wobei die Klinge (2) um eine zur Schneidebene der Klinge (2) transversale Achse (6) schwenkbar montiert ist und einen Dorn (211) aufweist, der sich zwischen den zwei gegenüberliegenden Enden (A, B) befindet und zwei flache Schneiden (24, 25), die sich ab dem Dorn (211) jeweils in Richtung des einen (A) oder in Richtung des anderen (B) der zwei Enden (A, B) erstrecken, wobei sich die flache Schneide (24) in Richtung der Achse (6) erstreckt, um die die Klinge (2) schwenkt, wobei sie ausgehend vom Dorn (211) zunächst mit einem kurzen konkaven Abschnitt (212) und dann mit einem konvexen Abschnitt (213) ausgestattet ist, **dadurch gekennzeichnet, dass** die andere flache Schneide (25) ausgehend vom Dorn (211) mit einem konvexen Abschnitt (215) ausgestattet ist und dass jede der flachen Schneiden (24, 25) nach dem jeweiligen konvexen Abschnitt (213, 215) mit einem konkaven Abschnitt (214, 216) ausgestattet ist, der die Späne, die beim Schneiden entstehen, krümmt oder einrollt.

2. Schneidwerkzeug nach Anspruch 1, **dadurch gekennzeichnet, dass** die Matrize (7) lösbar auf dem Halter (3) montiert ist.

3. Schneidwerkzeug nach einem der Ansprüche 1 bis 2, **dadurch gekennzeichnet, dass** die Matrize (7) mindestens zwei Köpfe (7A, 7B) unterschiedlicher Formen aufweist, wobei jede der Formen einem Querschnitt eines der zu trennenden Profile entspricht.

4. Schneidwerkzeug nach einem der Ansprüche 1 bis 3, **dadurch gekennzeichnet, dass** die Matrize (7) von zwei Seitenteilen (71, 72) gebildet ist, die parallel zur Schneidebene angeordnet und voneinander beabstandet sind, wobei sie auf diese Art und Weise zwischen sich (71, 72) einen Schlitz (73) bilden, in den bei einem Schneiden eine Klinge (2) eingreift.

5. Schneidwerkzeug nach einem der Ansprüche 1 bis 4, **dadurch gekennzeichnet, dass** die Matrize (7) um eine im Verhältnis zur Schneidebene der Klinge (2) transversale Achse (8) drehend angeordnet ist.

6. Schneidwerkzeug nach einem der Ansprüche 4 oder 5, **dadurch gekennzeichnet, dass** die Matrize (7) zwei Seitenteile (71, 72) umfasst, die parallel zur Schneidebene der Klinge (2) angeordnet sind, wobei die Seitenteile (71, 72) in Schnittstellung voneinander beabstandet sind, um einen Schlitz (73) zu bilden, der es der Klinge (2) erlaubt, zwischen den zwei Seitenteilen (71, 72) zu passieren und wobei die Seitenteile (71, 72) bei einem Austausch der Matrize oder einem Stellungswechsel der Matrize (7) aneinander angenähert sind.

7. Schneidwerkzeug nach einem der Ansprüche 1 bis 6, **dadurch gekennzeichnet, dass** die Klinge (2) mit einem Arm (9) ausgestattet ist.

8. Schneidwerkzeug nach einem der Ansprüche 1 bis 7, **dadurch gekennzeichnet, dass** die Klinge (202, 302) mit einem Auswurffinger (29) ausgestattet ist.

9. Schneidwerkzeug nach einem der Ansprüche 1 bis 8, **dadurch gekennzeichnet, dass** der Sockel (1) einen Klappfuß (12) aufweist.

10. Schneidwerkzeug nach einem der Ansprüche 1 bis 9, **dadurch gekennzeichnet, dass** das Werkzeug mit einem Lineal (40) ausgestattet ist, um das Schneiden eines Profils in einer vorbestimmten Länge zu erleichtern.

## Claims

1. A cutting tool for severing open profiles with a transverse cross-section, the tool comprising a base (1), a support (3) attached to the base (1) and a blade (2) with two opposite ends (A, B), the blade (2) being mounted on the support (3) so as to be able to be moved in a cutting plane between an open position to receive, between the support (3) and the blade (2), a profile to be severed, and a closed position at the end of cutting, the support (3) comprising a die (7) designed to be covered by the profile to be severed and provided with a slit (73) designed to receive the blade (2) during cutting, the blade (2) being pivotably mounted around an axle (6) transverse to the cutting plane of the blade (2), and including a punch (211) situated between the two opposite ends (A, B), and two flat cutting edges (24, 25) extending from the punch (211) toward one (A) or the other (B) of the two ends (A, B), respectively, the flat cutting edge (24) extending toward the axle (6) around which the blade (2) pivots being provided, starting from the punch (211), first with a short concave segment (212) and then a convex segment (213), **characterized in that** the other flat cutting edge (25) is provided, from the die (211), with a convex segment (215), and **in that** each of the flat cutting edges (24, 25) is provided, following the respective convex segment (213, 215), with a concave segment (214, 216) curling or winding the shavings resulting from the cutting.

2. The cutting tool according to claim 1, **characterized in that** the die (7) is removably mounted on the support (3).

3. The cutting tool according to any one of claims 1 to 2, **characterized in that** the die (7) includes at least two heads (7A, 7B) of different shapes, each of the shapes corresponding to the transverse cross-section of any one of the profiles to be severed.

4. The cutting tool according to any one of claims 1 to 3, **characterized in that** the die (7) is formed by two flanges (71, 72) positioned parallel to the cutting plane and spaced apart from one another, thereby forming a slit (73) between them (71, 72) in which the blade (2) engages during cutting.

5. The cutting tool according to any one of claims 1 to 4, **characterized in that** the die (7) is rotatably mounted around a transverse axle (8) relative to the cutting plane of the blade (2).

6. The cutting tool according to claim 4 or 5, **characterized in that** the die (7) comprises two flanges (71, 72) positioned parallel to the cutting plane of the blade (2), the flanges (71, 72) being spaced apart from one another in the cutting position to form a slit (73) allowing the blade (2) to pass between the two flanges (71, 72) and the flanges (71, 72) being brought closer to each other during a die change or a position change of the die (7).

7. The cutting tool according to any one of claims 1 to 6, **characterized in that** the blade (2) is provided with an arm (9).

8. The cutting tool according to any one of claims 1 to 7, **characterized in that** the blade (202, 302) is provided with an ejector pin (29).

9. The cutting tool according to any one of claims 1 to 8, **characterized in that** the base (1) includes a retractable foot (12).

10. The cutting tool according to any one of claims 1 to 9, **characterized in that** the tool is equipped with a ruler (40) to facilitate cutting of a profile with a predetermined length.
